# EUROPÄISCHE PATENTSCHRIFT

(11) **EP 0 762 549 B1**
(45) Veröffentlichungstag und Bekanntmachung des Hinweises auf die Patenterteilung: **30.08.2000**
(21) Anmeldenummer: 96113146.3
(22) Anmeldetag: 16.08.1996
(51) Int. Cl.: H01R 43/16, H01R 43/20, H01R 13/405, H01R 13/66

(54) **Elektrischer Verbinder**
Electrical connector
Connecteur électrique

(30) Priorität: 24.08.1995 DE 19531126
(43) Veröffentlichungstag der Anmeldung: 12.03.1997
(73) Patentinhaber: Delphi Automotive Systems Deutschland GmbH, D-42369 Wuppertal (DE)
(72) Erfinder: Halbach, Paul Gerhard, Dipl.-Ing., 42369 Wuppertal (DE); Gutenschwager, Rainer, Dipl.-Ing., 45770 Marl (DE); Hohmann, Petra, 58332 Schwelm (DE)
(74) Vertreter: Denton, Michael John

(56) Entgegenhaltungen:
- EP-A- 0 600 418
- DE-A- 4 303 738
- DE-A- 4 445 658
- DE-C- 4 413 756
- US-A- 5 031 310

## Beschreibung

Die Erfindung geht aus von einem Verbinder gemäß dem Oberbegriff des Anspruches 1.

Bei elektrischen Baueinheiten ist es bekannt, die elektrischen Verbindungen innerhalb der Einheit durch einzelne metallische Leiterbahnen zu bilden, die in Form eines Stanzgitters aus einer Blechplatine hergestellt sind. Um alle Leiterbahnen zunächst als ein einziges Bauteil handhaben zu können, sind die Leiterbahnen nach dem Stanzvorgang noch durch einzelne schmale Stege miteinander verbunden. Diese Stege werden üblicherweise erst dann durchtrennt, wenn das Stanzgitter in oder an einem Trägerkörper befestigt ist. Auf diese Weise wird die Positionierung der einzelnen Leiterbahnen zueinander gewährleistet. Derartige Träger werden dann in ein Gesamtsystem integriert. Ein solcher elektrischer Verbinder ist aus der DE-OS 2709520 bekannt, dessen Stanzgitter zwischen zwei elektrisch-isolierenden Schichten befestigt ist. Erst nach dem Aufeinanderlegen der drei Baueinheiten ist es möglich, durch Öffnungen in den beiden Isolierschichten entsprechende Laschen oder Verbindungsstege umzubiegen, so daß sie die Trägerschichten hintergreifen. Hierzu bedarf es neben einer aufwendigen Teilefertigung auch einer exakten Ausrichtung der Baueinheiten zueinander. Anschließend wird dieser Körper mit Bauteilen bestückt und in entsprechendes Gehäuse eingesetzt. Aus der DE-PS 820915 ist eine Anordnung mit nur einer Trägerschicht bekannt, die nach einem vergleichbaren Prinzip hergestellt ist.

Des weiteren ist es aus der DE 2735124 C2 und aus der EP 0241675 B1 bekannt, vorgefertigte Metallstanzgitter in ein Spritzwerkzeug einzubringen und mit Kunststoff zu umspritzen. Erst nach diesem Bearbeitungsvorgang werden die Metallstanzgitter in einem separaten Arbeitsgang in einzelne Bahnen getrennt, indem zwischen den Kontaktbahnen vorhandene Verbindungsstege ausgestanzt oder einseitig geschnitten und gebogen werden. Daraus resultiert ein erheblicher Zeit- und Bearbeitungsaufwand, welcher letztendlich kostensteigernd wirkt.

Aus der EP 0600418 A1 ist ein Verbinder für ein Airbag-System bekannt, in dessen Gehäuse neben einem elektrischen Bauteil mehrere stanzgebogene Kontaktelemente angeordnet sind, die für den Anschluß entsprechender Verbindungsleitungen mit Steckkontakten ausgerüstet sind. Derartige Verbinder sind aufgrund der beengten Platzverhältnisse in Kraftfahrzeugen äußerst klein dimensioniert, so daß die Positionierung und Verbindung einzelner Kontaktelemente im Gehäuse äußerst exakt und dementsprechend aufwendig erfolgt.

In der DE 43 10 369 C2 ist ein Kontaktsatz für einen Steckverbinder beschrieben, der aus einem einteiligen Stanzbiegeteil hergestellt ist. Nach Abschluß des Formgebungsverfahrens wird das ungetrennte Stanzbiegeteil mit einem elektrischen Bauteil und mit Anschlußleitungen konfektioniert. Erst anschließend erfolgt die Trennung des Stanzbiegeteiles in einzelne Leiterbahnen, entweder unmittelbar anschließend oder durch die Schließung eines zweiteiligen Gehäuses, wobei Schneidzapfen am Gehäuse den eingelegten Kontaktsatz an Sollbruchstellen trennen. Die spezielle Ausgestaltung des Gehäuses ist in der DE 44 13 756 C1 dargestellt, wobei mindestens ein Gehäuseteil Mittel zur Positionierung und Arretierung des Kontaktsatzes aufweist, die keine zusätzlichen Verfahrensschritte erfordern. Die Komplexität des konfektionierten Kontaktsatzes vor der Montage in das Gehäuse, unabhängig davon ob die Trennung der Leiterbahnen bereits erfolgt ist, erfordert aufgrund der minimalen Abmessungen des Steckverbinders eine äußerst aufwendige und entsprechend teure Handhabungstechnik.

Ein weiteres Gehäuse für Kontaktsätze ist aus der DE 43 03 738 A1 bekannt. Zur Abdeckung des Überganges von einem Kabelbaum auf einen Stecker ist ein formstabiles, aus zwei Halbschalen bestehendes Kunststoffteil vorgesehen. Die beiden Halbschalen sind scharnierartig miteinander verbunden und klappbar miteinander verriegelbar.

In der EP 0 332 866 A2 ist ein Herstellungsverfahren für eine Mehrfachsteckdose beschrieben, bei dem nach dem Biegen und Ausrichten des Stanzteiles die Materialbrücken, die die einzelnen Kontaktelemente miteinander verbinden, durchtrennt werden und anschließend ein Nachausrichten und das Umspritzen des Kontaktsatzes erfolgt.

Der Erfindung liegt daher die Aufgabe zugrunde, einen elektrischen Verbinder nach dem Oberbegriff des Anspruches 1 so zu gestalten, daß eine positionsgenaue und aufwandssparende Montage bei minimalen Platzverhältnissen und mit möglichst geringem Teileaufwand ermöglicht wird.

Gelöst wird diese Aufgabe mit dem im kennzeichnenden Teil des Anspruches 1 angegebenen Merkmalen.

Der elektrische Verbinder gemäß dem Anspruch 1 weist den Vorteil auf, daß sich Erschütterungen des Fahrzeuges nicht auf die Kontaktstellen auswirken und sie belasten, da alle Bauelemente innerhalb des Verbinders durch eine entsprechende Gestaltung des Gehäuses ortsfest positioniert sind. Die Leiterzüge und die Kontaktstellen werden durch Dorne, die an einem der Gehäuseteile ausgebildet sind, stoffschlüssig fixiert oder positionsgenau gegen das andere Gehäusteil gedrückt. Des weiteren ist es möglich, die Bauteile durch entsprechend geformte Aufnahmeprofile zu fixieren.

Die Bestückung der Kontaktelemente bzw. des Gehäuses mit einem elektrischen Bauteil wird durch im Gehäuseunterteil ausgebildete Aufnahmeprofile unterstützt, da die minimalen Abmessungen des Gesamtsystemes schon bei geringfügigen Toleranzen zu Problemen führen. Das Aufnahmeprofil dient als Einführhilfe, so daß leichte Abweichungen ausgeglichen werden können. Die Anschlußarme des elektrischen Bauteiles werden in den Anschlußstellen eingeklemmt und anschließend verlötet, so daß hier eine doppelte Befestigung erfolgt, wodurch Kontaktierungsmängel nahezu ausgeschlossen sind. Diese und auch weitere Maßnahmen erhöhen die Zuverlässigkeit der Kontaktierungen, da gerade beim Einsatz des elektrischen Verbinders in einem Sicherheitssystem eine ständige Funktionsbereitschaft gewährleistet bleiben muß. Gerade aus diesen Gründen ist es zwingend notwendig, alle Kontaktierungen in einer Anschlußtechnik zu realisieren, die diesen Anforderungen entspricht. Hierbei ist es sinnvoll, die jeweiligen Anschlußleitungen vorab mit klemmender Wirkung in den Anschlußstellen zu befestigen, um sie anschließend endgültig und dauerhaft zu verlöten.

Das Gehäuse wird durch die Verriegelung von Ober- und Unterteil vor dem Eintritt von Fremdkörpern geschützt, so daß auch hierdurch keine Funktionsbeeinflußung möglich ist.

Das Verfahren gemäß dem Anspruch 5 weist den Vorteil auf, daß die Fertigung des einteiligen Stanzbiegeteiles und die Trennung in drei separate Kontaktelemente innerhalb eines Verfahrensschrittes in einem Werkzeug erfolgt. Nach dem Entfernen der Stege werden die Kontaktelemente bezogen auf die Gehäuseform, positionsgenau im Werkzeug gehalten und synchron in das Gehäuseteil eingelegt. Die exakte Ausrichtung der Kontaktelemente zueinander und zum Gehäuseteil ist also bereits durch das Werkzeug vorgegeben. Dieser Montagevorgang ist weder prozeßtechnisch noch maschinentechnisch aufwendig und gewährleistet trotz der minimalen Abmessungen der Bauteile eine hohe Positionsgenauigkeit, die eine problemlose Bestückung des Gehäuseunterteils mit den drei Kontaktelementen ermöglicht. Die anschließende Fixierung der Kontaktelemente an dem Gehäuseunterteil erfolgt durch eine stoffschlüssige Verformung von Dornen. Die Korrektheit der Fixierung ist optisch kontrollierbar.

Darüber hinaus werden die drei Kontaktelemente direkt am Ober- oder Unterteil des Gehäuses befestigt. Durch den neuen Verfahrensablauf entfällt die Befestigung des ungetrennten einteiligen Stanzbiegeteiles an einem Trägerkörper, der dann als hinreichend stabile Unterlage für den Trennvorgang diente, und später gewährleistete, daß auch nach dem Trennen der Verbindungsstege die dann separierten Leiterbahnen ihren Abstand zueinander einhielten. Aufgrund der exakten Anordnung der Kontaktelemente im Gehäuse ist auch die nachfolgende Montage und der Anschluß der elektrischen Bauteile unproblematisch. Die Konfektionierung des Verbinders mit Leitungen erfolgt über verschiedenartige Anschlußstellen, die entweder für einen nachträglichen Anschluß nach dem Verschließen des Gehäuses frei zugänglich angeordnet sind, oder die sich innerhalb des Gehäuses zum sofortigen Anschluß eignen.

Eine derartige Ausgestaltung des Verbinders unterstützt das Fertigungsverfahren. Die Verlötung einer Anschlußstelle ist nicht so aufwendig wie andere Kontaktierungsprozesse, die gerade bei dieser Miniaturanwendung eine hochpräzise Maschinentechnologie erfordern. Die im Gehäuse ausgebildeten Aufnahmeprofile für die Bauelemente und Kontaktelemente unterstützen den Positionierprozeß der Maschinen, denn evtl. Toleranzen in den Bestückungswegen der Maschinen können durch die dann als Einführhilfe wirkenden Aufnahmeprofile ausgeglichen werden.

Die Erfindung wird nun anhand eines Ausführungsbeispieles unter Zuhilfenahme der Zeichnungen erläutert.
- Figur 1: zeigt ein Stanzbiegeteil vor der Trennung der Kontaktelemente in einer Draufsicht.
- Figur 2: zeigt drei Kontaktelemente nach dem Entfernen der Stege.
- Figur 3: zeigt einen aufgeklappten Isolierkörper mit den eingesetzten Kontaktelementen und einem elektrischen Bauteil.
- Figur 4: zeigt einen geschlossenen unbestückten Isolierkörper in einer Draufsicht.

Die Figuren 1 und 2 stellen ein Stanzbiegeteil 1 bzw. drei Kontaktelemente 2, 3 und 4 in einem vergrößerten Maßstab von 5:1 dar, während die Figuren 3 und 4 darüber hinaus einen Isolierkörper 22 im gleichen Maßstab von 5:1 darstellen.

In Figur 1 ist das einteilige Stanzbiegeteil 1 dargestellt, das beispielsweise aus gehärtetem Messingblech mit einer Stärke von 0,25 mm besteht. Aus diesem Messingblech wurde ein entsprechend dem Schema des Verbinders 5 geformter Zuschnitt ausgestanzt, der drei Öffnungen 6, 7 und 8 aufweist, die an anderer Stelle erläutert sind. Üblicherweise werden mit dem Stanzvorgang mehrere Zuschnitte und ein Trägerstreifen 9 einteilig gefertigt, so daß das bei der weiteren Verarbeitung keine Einzelteile sondern die gesamte Anordnung gehandhabt werden kann. Die Außenabmessungen eines Zuschnitts einschließlich des Trägerstreifens 9 betragen etwa 25 x 25 mm. Aus jedem Zuschnitt werden anschließend drei Kontaktelemente 2, 3 und 4 gebogen, die durch Stege 10 und 11 mechanisch verbunden sind und das einteilige Stanzbiegeteil 1 darstellen.

Jedes Kontaktelement 2, 3 und 4 weist zwei verschiedenartige Anschlußstellen 12, 13; 14, 15 und 16, 17 auf, die durch gelochte Leiterzüge 18, 19 und 20 elektrisch miteinander verbunden sind. Das derart erstellte Stanzbiegeteil 1 wird in ein Werkzeug eingelegt, in dem die beiden Stege 10 und 11 getrennt und der Trägerstreifen 9 entfernt werden. Es entstehen drei einzelne Kontaktelemente 2, 3 und 4 (siehe Figur 2), die im Werkzeug gemäß dem Bestückungsbild des Verbinders 5 fixiert bleiben. Anschließend werden die Kontaktelemente 2, 3 und 4 synchron und positionsgenau in ein Gehäuseunterteil 21 eines Isolierkörpers 22 eingebracht. Die Kontaktelemente 2, 3 und 4 werden dabei in im Gehäuseunterteil 21 ausgebildete Aufnahmeprofile 23, 24 und 25 eingesetzt, während gleichzeitig die Öffnungen 6, 7 und 8 mit in dem Gehäuseunterteil 21 ausgebildeten Dornen 26, 27 und 28 zusammenwirken. Die Fixierung der Kontaktelemente 2, 3 und 4 wird durch eine Heißverprägung der Dorne 26, 27 und 28 beendet, so daß keine Lageveränderung mehr möglich ist. (siehe Figur 3)

Der Isolierkörper 22 ist aus einem Kunststoff gefertigt und wird aus einem Gehäuseoberteil 29 und dem Gehäuseunterteil 21 zusammengesetzt, so daß der Isolierkörper 22 geschlossen eine winklige Außenform hat.

Die Kontaktelemente 2 und 4 weisen je eine als Lötklemmkontakt realisierte Anschlußstelle 12, 17 auf, zwischen denen ein Aufnahmeprofil 30 im Gehäuseunterteil 21 ausgebildet ist. Ein elektrisches Bauteil 40, hier eine Drosselspule, wird nach der Bestückung des Gehäuseunterteiles 21 mit den Kontaktelementen 2, 3 und 4 in dieses Aufnahmeprofil 30 eingelegt, wobei dessen Anschlußarme 41 und 42 in den Anschlußstellen 12 und 17 verklemmt und verlötet werden.

Die andere Anschlußstelle 13 des Kontaktelementes 2 und die Anschlußstelle 14 des Kontaktelementes 3 liegen parallel zueinander in einem Gehäuseschenkel 31 und sind als Kastenkontakte ausgebildet. In diese Anschlußstellen 13 und 14 werden abisolierte Leitungen (nicht dargestellt) eines Kabelsatzes eingeführt und verlötet. Die Anschlußstelle 15 des Kontaktelementes 3 und die Anschlußstelle 16 des Kontaktelementes 4 liegen ebenfalls parallel zueinander in einem Gehäuseschenkel 33 und sind als in ihrer Längserstreckung abgebogene Lötfahnen ausgebildet. Die Anschlußstellen 15 und 16 werden jedoch noch nicht mit Kontaktstiften verbunden. Nach der Konfektionierung der Anschlußstelle 13 und 14 wird das an dem Gehäuseunterteil 21 über ein Filmscharnier 34 angelenkte Gehäuseoberteil 29 auf das Gehäuseunterteil 21 verschwenkt und verriegelt. Dabei kommen am Gehäuseoberteil 29 ausgebildete Aussparungen 35 und 36 hinter komplementären Nasen 37 und 38 am Gehäuseunterteil 21 zum Liegen. Im Gehäuseoberteil 29 sind ebenfalls Vorrichtungen 39 ausgebildet, die die Kontaktelemente 2, 3 und 4 und das elektrische Bauteil 40 zusätzlich in ihrer Position fixieren.

Der Isolierkörper 22 weist einschließlich der Gehäuseschenkel 31, 32 und 33 im geschlossenen Zustand eine winklige Außenform auf (Figur 4). Die Gehäuseschenkel 31 und 32 liegen dabei aufeinander und sind über die Aussparungen 35 und die Nasen 37 verriegelt. Im Gegensatz dazu bleibt der Gehäuseschenkel 33 ohne Gegenstück, damit erst unmittelbar vor der Montage des Verbinders 5 in ein Kraftfahrzeug die Zündpatrone (nicht dargestellt) an den Anschlußstellen 15 und 16 kontaktiert und verlötet werden kann.

### Bezugszeichenliste

- 1: Stanzbiegeteil
- 2: Kontaktelement
- 3: Kontaktelement
- 4: Kontaktelement
- 5: Verbinder
- 6: Öffnung
- 7: Öffnung
- 8: Öffnung
- 9: Trägerstreifen
- 10: Steg
- 11: Steg
- 12: Anschlußstelle von 2
- 13: Anschlußstelle von 2
- 14: Anschlußstelle von 3
- 15: Anschlußstelle von 3
- 16: Anschlußstelle von 4
- 17: Anschlußstelle von 4
- 18: Leiterzug von 2
- 19: Leiterzug von 3
- 20: Leiterzug von 4
- 21: Gehäuseunterteil
- 22: Isolierkörper
- 23: Aufnahmeprofil für 2
- 24: Aufnahmeprofil für 3
- 25: Aufnahmeprofil für 4
- 26: Dorn für 2
- 27: Dorn für 3
- 28: Dorn für 4
- 29: Gehäuseoberteil
- 30: Aufnahmeprofil
- 31: Gehäuseschenkel
- 32: Gehäuseschenkel
- 33: Gehäuseschenkel
- 34: Filmscharnier
- 35: Aussparung
- 36: Aussparung
- 37: Nase
- 38: Nase
- 39: Vorrichtung
- 40: elektrisches Bauteil
- 41: Anschlußarm
- 42: Anschlußarm

## Patentansprüche

1. Elektrischer Verbinder für ein Sicherheitssystem,
- mit einem Isolierkörper (22), dessen Gehäuseoberteil (29) auf einem Gehäuseunterteil (21) plazierbar ist,
- mit metallischen Kontaktelementen (2, 3, 4), die Leiterzüge (18, 19, 20) und beidseitig Anschlußstellen (12 - 17) aufweisen und
- mit mindestens einem elektrischen Bauteil (40),
dadurch gekennzeichnet,
- daß in den Kontaktelementen (2, 3, 4) Öffnungen (6, 7, 8) ausgestanzt sind, die die Kontaktelemente (2, 3, 4) durch in dem Gehäuseunterteil (21) ausgebildete Dornen (26, 27, 28) positionieren und
- daß die Dornen (26, 27, 28) zur Fixierung der Kontaktelemente (2, 3, 4) stoffschlüssig verformt sind.

2. Elektrischer Verbinder nach Anspruch 1, dadurch gekennzeichnet,
- daß das elektrische Bauteil (40) in einem Aufnahmeprofil (30) des Gehäuseunterteiles (21) positioniert ist.

3. Elektrischer Verbinder nach einem der Ansprüche 1 oder 2, dadurch gekennzeichnet,
- daß die Anschlußstellen (12 - 17) als Klemmlötkontakte und/oder als Lötkontakte ausgebildet sind.

4. Elektrischer Verbinder nach einem der Ansprüche 1 bis 3, dadurch gekennzeichnet,
- daß der Isolierkörper (22) einstückig ausgebildet ist, und aus dem Gehäuseunterteil (21) und aus dem filmscharnierartig mit ihm verbundenen schwenkbaren Gehäuseoberteil (29) besteht.

5. Elektrischer Verbinder nach einem der Ansprüche 1 bis 4, dadurch gekennzeichnet,
- daß das Gehäuseoberteil (29) und das Gehäuseunterteil (21) durch Verriegelungselemente (35, 36, 37, 38) zu einem geschlossenen Isolierkörper (22) formbar sind, wobei durch die Ausgestaltung des Gehäuseoberteiles (29) das elektrische Bauteil (40) und die Kontaktelemente (2, 3, 4) in ihrer Lage zusätzlich fixiert sind.

6. Verfahren zur Herstellung eines elektrischen Verbinders nach einem der vorhergehenden Ansprüche, wobei ein einteiliges Stanzbiegeteil (1), bestehend aus Stegen (10, 11) und Kontaktelementen (2, 3, 4), durch Trennung der Stege (10, 11) in einzelne Kontaktelemente (2, 3, 4) aufgeteilt wird,
dadurch gekennzeichnet,
- daß nach der Trennung der Stege (10, 11) im gleichen Montagevorgang die einzelnen Kontaktelemente (2, 3, 4) synchron in ein Gehäuseunterteil (21) des Isolierkörpers (22) eingelegt werden, so daß in den Kontaktelementen (2, 3, 4) ausgestanzte Öffnungen (6, 7, 8) mit in dem Gehäuseunterteil (21) ausgebildeten Dornen (26, 27, 28) in Eingriff gebracht werden,
- daß die Dorne (26, 27, 28) zur Fixierung der Kontaktelemente (2, 3, 4) heiß verpreßt werden, und
- daß das elektrische Bauteil (40) in das Gehäuseunterteil (21) eingelegt wird und in den Anschlußstellen (12, 17) befestigt wird.

7. Verfahren nach Anspruch 6, dadurch gekennzeichnet,
- daß das elektrische Bauteil in einem Aufnahmeprofil (30) positioniert wird und dessen Anschlußarme (41, 42) in den Anschlußstellen (12, 17) eingeklemmt und verlötet werden.

8. Verfahren nach Anspruch 6 oder 7, dadurch gekennzeichnet,
- daß die Anschlußstellen (13 - 16) als gebogene Hülse oder als Zunge ausgebildet sind, an denen vor und nach der Plazierung des Gehäuseoberteiles (29) auf dem Gehäuseunterteil (21) Anschlußleitungen verlötet werden.

9. Verfahren nach einem der Ansprüche 6 bis 8, dadurch gekennzeichnet,
- daß das Gehäuseoberteil (29) und das Gehäuseunterteil (21) filmscharnierartig verbunden sind, und aufeinander verschwenkt und verrastet werden.

## Claims

1. Electrical connector for a safety system,
- with an insulating body (22) whose upper housing portion (29) can be placed on a lower housing portion (21),
- with metal contact elements (2, 3, 4) which comprise conductor sections (18, 19, 20) and on both sides terminals (12-17) and
- with at least one electrical component (40),
characterised
- in that in the contact elements (2, 3, 4) are punched openings (6, 7, 8) which position the contact elements (2, 3, 4) by pins (26, 27, 28) formed in the lower housing portion (21) and
- in that the pins (26, 27, 28) are deformed in material-locking relationship to fix the contact elements (2, 3, 4).

2. Electrical connector according to claim 1, characterised
- in that the electrical component (40) is positioned in a receiving profile (30) of the lower housing portion (21).

3. Electrical connector according to either of claims 1 or 2, characterised
- in that the terminals (12 - 17) are designed as clamping soldering contacts and/or as soldering contacts.

4. Electrical connector according to any of claims 1 to 3, characterised
- in that the insulating body (22) is constructed in one piece, and consists of the lower housing portion (21) and the pivotable upper housing portion (29) connected thereto in film hinge fashion.

5. Electrical connector according to any of claims 1 to 4, characterised
- in that the upper housing portion (29) and the lower housing portion (21) can be shaped by locking elements (35, 36, 37, 38) into a closed insulating body (22), wherein due to the shape of the upper housing portion (29) the electrical component (40) and the contact elements (2, 3, 4) are additionally fixed in position.

6. Method for the manufacture of an electrical connector according to any of the preceding claims, wherein a single-part stamped and bent portion (1) consisting of webs (10, 11) and contact elements (2, 3, 4) is divided into individual contact elements (2, 3, 4) by separation of the webs (10, 11), characterised
- in that after separation of the webs (10, 11) in the same assembly operation the individual contact elements (2, 3, 4) are synchronously placed in a lower housing portion (21) of the insulating body (22), so that openings (6, 7, 8) punched out in the contact elements (2, 3, 4) are brought into engagement with pins (26, 27, 28) formed in the lower housing portion (21),
- in that the pins (26, 27, 28) are hot-pressed to fix the contact elements, and
- in that the electrical component (40) is placed in the lower housing portion (21) and fastened in the terminals (12, 17).

7. Method according to claim 6, characterised
- in that the electrical component is positioned in a receiving profile (30) and its terminal arms (41, 42) are clamped in the terminals (12, 17) and soldered.

8. Method according to claim 6 or 7, characterised
- in that the terminals (13 - 16) are designed as a bent sleeve or as a tongue, to which terminal wires are soldered before and after placing the upper housing portion (29) on the lower housing portion (21).

9. Method according to any of claims 6 to 8, characterised
- in that the upper housing portion (29) and the lower housing portion (21) are joined in film hinge fashion, and pivoted onto each other and latched.

## Revendications

1. Connecteur électrique pour un système de sécurité, comprenant :
- un corps isolant (22), dont la partie supérieure (29) du boîtier peut être placée sur une partie inférieure (21) du boîtier,
- des éléments de contact métalliques (2, 3, 4), qui présentent des languettes conductrices (18, 19, 20) et, des deux côtés, des points de connexion (12-17), et
- au moins un composant électrique (40),
caractérisé en ce que
- dans les éléments de contact (2, 3, 4) sont estampées des ouvertures (6, 7, 8) qui positionnent les éléments de contact (2, 3, 4) par des broches (26, 27) formées sur la partie inférieure (21) du boîtier, et
- les broches (26, 27, 28) sont déformées mécaniquement pour fixer les éléments de contact (2, 3, 4).

2. Connecteur électrique selon la revendication 1, caractérisé en ce que
- le composant électrique (40) est positionné dans un profilé récepteur (30) de la partie inférieure (21) du boîtier.

3. Connecteur électrique selon l'une quelconque des revendications 1 ou 2, caractérisé en ce que :
- les points de connexion (12-17) se présentent sous la forme de contacts de brasage bloqués et/ou de contacts brasés.

4. Connecteur électrique selon l'une quelconque des revendications 1 à 3, caractérisé en ce que :
- le corps isolant (22) est formé d'une seule pièce et est construit de la partie inférieure (21) du boîtier et de la partie supérieure (29) du boîtier qui est reliée à pivotement à celui-ci par une charnière de film.

5. Connecteur électrique selon l'une quelconque des revendications 1 à 4, caractérisé en ce que :
- la partie supérieure (29) du boîtier et la partie inférieure (21) du boîtier peuvent être déformées par des éléments de verrouillage (35, 36, 37, 38) en un corps isolant fermé (22), dans lequel, du fait de la conformation de la partie supérieure (29) du boîtier, le composant électrique (40) et les éléments de contact (2, 3, 4) sont en outre fixés dans leur position.

6. Procédé de fabrication d'un connecteur électrique selon l'une quelconque des revendications précédentes, dans lequel une pièce estampée pliée d'une seule pièce (1), constituée de barrettes (10, 11) et d'éléments de contact (2, 3, 4), est divisée en éléments de contact individuels (2, 3, 4) par séparation des barrettes (10, 11),
caractérisé en ce que :
- après séparation des barrettes (10, 11), dans la même étape de montage, les éléments de contact individuels (2, 3, 4) sont insérés de manière synchrone dans la partie inférieure (21) du boîtier du corps isolant, de telle sorte que des ouvertures (6, 7, 8) estampées dans les éléments de contact (2, 3, 4) soient amenés en prise avec des broches (26, 27, 28) formées dans la partie inférieure (21) du boîtier,
- les broches (26, 27, 28) sont pressées à chaud pour fixer les éléments de contact (2, 3, 4), et
- le composant électrique (40) est inséré dans la partie inférieure (21) du boîtier et tous deux sont fixés dans les points de connexion (12, 17).

7. Procédé selon la revendication 6, caractérisé en ce que
- le composant électrique est positionné dans un profilé récepteur (30) et ses bras de connexion (41, 42) sont bloqués et brasés dans les points de connexion (12, 17).

8. Procédé selon la revendication 6 ou 7, caractérisé en ce que :
- les points de connexion (13-16) se présentent sous la forme de douilles courbées ou de languettes, sur lesquelles sont brasées des lignes de connexion, avant et après le placement de la partie supérieure (29 du boîtier sur la partie inférieure (21) du boîtier.

9. Procédé selon l'une quelconque des revendications 6 à 8, caractérisé en ce que
- la partie supérieure (29) du boîtier et la partie inférieure (21) du boîtier sont reliées par une charnière de film et sont pivotées et verrouillées l'une sur l'autre.
